# EUROPÄISCHE PATENTSCHRIFT

(11) **EP 3 390 256 B1**
(45) Veröffentlichungstag und Bekanntmachung des Hinweises auf die Patenterteilung: **12.02.2020**
(21) Anmeldenummer: 16809841.6
(22) Anmeldetag: 15.12.2016
(51) Int. Cl.: B66B 5/00

(54) **AUFZUGKABINE**
LIFT CABIN
CABINE D'ASCENSEUR

(30) Priorität: 16.12.2015 EP 15200575
(43) Veröffentlichungstag der Anmeldung: 24.10.2018
(73) Patentinhaber: Inventio AG, 6052 Hergiswil (CH)
(72) Erfinder: BLOCH, Hanspeter, 6033 Buchrain (CH); WUETHRICH, Oliver, 6110 Wolhusen (CH); HUGENTOBLER, Reto, 6373 Ennetbürgen (CH); MARTINELLI, Roger, 6037 Root (CH); KERTÉSZ, Eric, 4125 Riehen (CH)
(86) Internationale Anmeldenummer: PCT/EP2016/081218
(87) Internationale Veröffentlichungsnummer: WO 2017/102961

(56) Entgegenhaltungen:
- EP-A1- 1 849 732
- JP-A- H08 133 617

## Beschreibung

Die vorliegende Erfindung betrifft eine Aufzugkabine für eine Aufzuganlage sowie eine mit einer solchen Aufzugkabine ausgestattete Aufzuganlage.

In Aufzuganlagen werden Aufzugkabinen eingesetzt, um Personen oder Gegenstände im Allgemeinen vertikal befördern zu können. Die Aufzugkabine kann dabei innerhalb eines Aufzugschachts mithilfe eines Antriebs auf- und ab bewegt werden.

Beispielsweise während einer Wartung oder auch im Rahmen einer Evakuierung von Personen aus der Aufzugkabine kann es vorgesehen sein, dass Personen auf ein Dach der Aufzugkabine gelangen bzw. sich dort aufhalten. Beispielsweise kann vorgesehen sein, dass Wartungspersonal das Dach der Aufzugkabine nutzt, um auf diesem stehend Wartungs- oder Reparaturarbeiten innerhalb des Aufzugschachts durchführen zu können.

Für Aufzuganlagen geltende Sicherheitsvorschriften regeln, dass auf dem Dach der Aufzugkabine befindliche Personen gegen ein versehentliches Abstürzen von der Aufzugkabine in den Aufzugschacht gesichert werden müssen.

Hierzu kann beispielsweise eine Balustrade vorgesehen werden, die auf dem Dach der Aufzugkabine fest installiert ist und beispielsweise umlaufend um das Dach über dieses nach oben in einer ausreichenden Höhe übersteht, so dass auf dem Dach stehende Personen nicht über die Balustrade fallen können. Allerdings bringt das Vorsehen einer solchen Balustrade zusätzlichen Material- und Montageaufwand mit sich und/oder die Balustrade muss gegebenenfalls ihrerseits bestimmten Sicherheitsvorschriften entsprechen, um beispielsweise sicherzustellen, dass eine Person nicht zwischen der Balustrade und einer Decke des Aufzugschachts eingeklemmt werden kann.

Als Alternative zu einer Balustrade wurde seitens der Anmelderin der vorliegenden Patentanmeldung bereits in der EP 1 849 732 A1 ein sogenannter Freiraumbegrenzer für eine Aufzugkabine vorgeschlagen, in welcher eine gattungsmässig vergleichbare Aufzugkabine offenbart ist, die eine eine Kante des Dachs überragende Absturzsicherungsanordnung zum Schützen von Personen vor einem Absturz in den Aufzugsschacht aufweist. Ein solcher Freiraumbegrenzer ragt permanent seitlich von der Aufzugkabine ab und verschließt auf diese Weise weitgehend einen Freiraum oder Spalt zwischen der Aufzugkabine und beispielsweise einer Seitenwand des Aufzugschachts, so dass auf dem Dach der Aufzugkabine befindliche Personen nicht durch diesen Freiraum oder Spalt hindurchrutschen und abstürzen können.

Aus der JP 8-133617 A sind weitere als Freiraumbegrenzer ausgestaltete Absturzsicherungsanordnungen bekannt geworden. Das Dokument zeigt beispielsweise eine Absturzsicherungsanordnung mit zwei, je am Rand der Dachkante angeordneten, ausklappbaren Streben. Die Streben dienen zum Halten eines Fangnetzes. In ausgeklappten Zustand ist das Fangnetz zwischen den Streben aufgespannt, wodurch das Fangnetz zur Absturzsicherung Personen im Falle eines Sturzes auffangen und so vor einem Absturz in den Auffangschacht bewahren kann.

Es kann ein Bedarf an einer alternativen Ausgestaltung einer Aufzugkabine bestehen, bei der geeignete Sicherungsmaßnahmen ein Abstürzen von auf einem Dach der Aufzugkabine befindlichen Personen zuverlässig verhindern. Insbesondere kann ein Bedarf an einer solchen Aufzugkabine bestehen, bei der die Sicherungsmaßnahmen strukturell einfach implementiert sind, kostengünstig realisiert werden können und/oder ein Verfahren der Aufzugkabine innerhalb des Aufzugschachts möglichst minimal behindern.

Einem solchen Bedarf kann durch die Aufzugkabine bzw. die Aufzuganlage gemäß einem der unabhängigen Ansprüche entsprochen werden. Vorteilhafte Ausführungsformen sind in den abhängigen Ansprüchen sowie der nachfolgenden Beschreibung definiert.

Gemäß einem ersten Aspekt der vorliegenden Erfindung wird eine Aufzugkabine für eine Aufzuganlage vorgeschlagen, die einen Boden, ein Dach und mehrere Seitenwände aufweist. Die Seitenwände definieren dabei in Draufsicht auf die Aufzugkabine eine Außenkontur der Aufzugkabine. Die Aufzugkabine weist ferner zum Bilden einer Absturzsicherungsanordnung mehrere längliche Sicherungsstreben auf, welche von dem Dach der Aufzugkabine aus mit ihrer Längserstreckungsrichtung quer zu einer Kante des Dachs über die Außenkontur der Aufzugkabine nach außen überstehen. Die Sicherungsstreben sind dabei derart in Abständen zueinander auf dem Dach angeordnet, dass ein Hindurchfallen der zu schützenden Person zwischen zwei benachbarten Sicherungsstreben verhindert werden kann.

Ein zweiter Aspekt der Erfindung betrifft eine Aufzuganlage, die einen Aufzugschacht und eine Aufzugkabine gemäß einer Ausführungsform des zuvor genannten ersten Aspekts der Erfindung aufweist. Die Sicherungsstreben sind dabei derart an der Aufzugkabine angeordnet, dass sowohl eine Beabstandung zwischen benachbarten Sicherungsstreben als auch ein Abstand zwischen einer Sicherungsstrebe einerseits und einer Wand des Aufzugschachts bzw. einer an der Wand angebrachten Aufzugschachtkomponente andererseits für alle Sicherungsstreben kleiner als 30 cm ist.

Mögliche Merkmale und Vorteile von Ausführungsformen der Erfindung können unter anderem und ohne die Erfindung einzuschränken als auf nachfolgend beschriebenen Ideen und Erkenntnissen beruhend angesehen werden.

Wie einleitend angemerkt, fordern Sicherheitsregulatorien wie beispielsweise die Europäische Norm EN 81-20:2014, dass Personen, die sich auf dem Dach einer Aufzugkabine befinden, gegen Absturz gesichert sind. Es wurde erkannt, dass sowohl das Vorsehen einer Balustrade als auch das Vorsehen eines Freiraumbegrenzers, wie er in EP 1 849 732 A1 beschrieben ist, solchen Sicherheitsregulatorien zwar genügen können, allerdings mit einem erheblichen Material- und/oder Installationsaufwand verbunden sein können. Ferner wurde erkannt, dass eine auf dem Dach montierte Balustrade eine Bewegungsfreiheit der Aufzugkabine beispielsweise nach oben hin zu einer Decke des Aufzugschachts begrenzen kann. Ein seitlich abragender Freiraumbegrenzer kann in der in der EP 1 849 732 A1 dargestellten Ausgestaltung zwar einen Spalt zwischen der Aufzugkabine und beispielsweise einer Aufzugschachtwand größtenteils verschließen, dies kann jedoch auch mit sich bringen, dass beispielsweise ein Luftwiderstand, den die Aufzugkabine beim schnellen Verfahren durch den Aufzugschacht erfährt, erheblich erhöht wird und somit gegebenenfalls eine erhöhte Antriebsleistung für das Verfahren der Aufzugkabine bereitgestellt werden muss.

Es wird daher vorgeschlagen, an der Aufzugkabine mehrere längliche Sicherungsstreben vorzusehen, die im Wesentlichen die Funktion eines solchen Freiraumbegrenzers übernehmen können. Statt, wie in der EP 1 849 732 A1 vorgeschlagen, eines großflächigen und sich über den Spalt zwischen Aufzugkabine und Aufzugschachtwand größtenteils erstreckenden Freiraumbegrenzers wird jedoch vorgeschlagen, mehrere längliche Sicherungsstreben vorzusehen, welche seitlich beabstandet voneinander jeweils über die Außenkontur der Aufzugkabine nach außen überragen. Die Sicherungsstreben ragen dabei in den Spalt zwischen Aufzugkabine und beispielsweise Aufzugschachtwand hinein, wobei die Sicherungsstreben derart ausgebildet sind und zueinander beabstandet sind, dass verbleibende Zwischenräume zwischen benachbarten Sicherungsstreben bzw. zwischen einer Sicherungsstrebe und einer Wand des Aufzugschachts bzw. einer an dieser Wand statisch angebrachten Komponente der Aufzuganlage klein genug ist, so dass eine Person nicht mehr hindurchrutschen und dann abstürzen kann.

Eine Geometrie und/oder Ausgestaltung der länglichen Sicherungsstreben kann geeignet gewählt sein, so dass sie mechanischen Belastungen, wie sie auftreten, wenn eine Person beispielsweise auf die Sicherungsstrebe tritt oder fällt, standhalten kann, ohne sich über ein sicherheitsrelevantes Maß hin zu verformen. Insbesondere sollte die Stabilität der Sicherungsstrebe derart gewählt sein, dass sie sich bei einer solchen auftretenden Belastung nicht so weit verformt, dass Abstände zwischen einer Sicherungsstrebe und einer benachbarten Sicherungsstrebe bzw. einer Wand des Aufzugschachts über ein zulässiges Maß von beispielsweise 30cm vergrößert werden.

Gemäß einer Ausführungsform sind die Sicherungsstreben derart strukturell ausgebildet, dass eine Breite einer Sicherungsstrebe, gemessen senkrecht zu ihrer Längserstreckungsrichtung und parallel zur Erstreckungsrichtung des Daches, kleiner ist als das Doppelte einer Höhe der Sicherungsstrebe, gemessen senkrecht zu ihrer Längserstreckungsrichtung und senkrecht zur Erstreckungsebene des Daches. Mit anderen Worten soll ein Aspektverhältnis der Sicherungsstreben möglichst kleiner als 2:1 sein. Vorzugsweise kann ein solches Aspektverhältnis sogar gleich oder kleiner als 1:1 sein, das heißt eine Breite der Sicherungsstrebe ist kleiner als deren Höhe. Ferner kann das Aspektverhältnis auch gleich oder kleiner als 1:2 gewählt sein, das heißt, die Breite der Sicherungsstrebe ist kleiner als die Hälfte der Höhe.

Mit anderen Worten soll die Sicherungsstrebe nicht nur länglich sein, das heißt eine größere Erstreckung in ihrer Längserstreckungsrichtung aufweisen als in beiden hierzu orthogonalen Richtungen, sondern auch verhältnismäßig schmal sein, das heißt vorzugsweise eine Breite aufweisen, die kleiner als das Doppelte oder gar das Einfache der Höhe der Sicherungsstrebe aufweist. Solche Sicherungsstreben können mechanisch stabil sein und dabei gleichzeitig auch ein geringes Gewicht aufweisen.

Außerdem können derartige als Freiraumbegrenzer wirkende Sicherungsstreben über die Außenkontur der Aufzugkabine nach außen überstehen und dadurch verhindern, dass eine Person durch den dort vorhandenen Spalt zwischen Aufzugkabine und Aufzugschachtwand hindurchrutschen kann, ohne jedoch diesen Spalt im Wesentlichen vollflächig auszufüllen. Eine Gesamtaußenkontur der Aufzugkabine, das heißt eine durch die Seitenwände definierte Kontur plus eine durch die seitlich überstehenden Sicherungsstreben ergänzte Kontur wird dabei nicht großflächig vergrößert, sondern die Sicherungsstreben ragen lediglich lokal linear in den Spalt hinein. Da die Gesamtaußenkontur hierbei kleiner bleiben kann als beispielsweise bei den oben genannten herkömmlichen Freiraumbegrenzern, kann ein Luftwiderstand der Aufzugkabine beim Verfahren durch den Aufzugschacht verhältnismäßig gering gehalten werden.

Gemäß einer Ausführungsform weisen die Sicherungsstreben eine Breite von weniger als 10cm, vorzugsweise weniger als 5cm oder 3cm auf. Ferner können die Sicherungsstreben gemäß einer Ausführungsform eine Höhe von mehr als 2cm, vorzugsweise mehr als 5cm, aufweisen. Sicherungsstreben mit derartigen Abmessungen versprechen eine ausreichende mechanische Stabilität bei geringem Materialeinsatz, geringem Gewicht und geringem Beitrag zu einem Luftwiderstand der Aufzugkabine.

Gemäß einer Ausführungsform stehen die Sicherungsstreben mit einer Länge von wenigstens 5cm, vorzugsweise wenigstens 10cm oder stärker bevorzugt wenigstens 20cm, über die Außenkontur der Aufzugkabine nach außen über. Die Sicherungsstreben blockieren hierdurch lokal einen Freiraum oder Spalt angrenzend an die Aufzugkabine. Eine Gesamtlänge der Sicherungsstreben kann dabei deutlich länger sein als der nach außen überstehende Teil, da sich ein Teil der Sicherungsstreben an bzw. auf dem Dach der Aufzugkabine befinden und dort befestigt sein kann.

Gemäß einer Ausführungsform ist ein seitlicher Abstand zwischen benachbarten Sicherungsstreben größer als eine Breite der Sicherungsstreben. Mit anderen Worten können an dem Dach der Aufzugkabine mehrere Sicherungsstreben vorgesehen sein, die jeweils länglich ausgebildet sind und über die Kontur des Daches bzw. der Aufzugkabine überragen, wobei die Sicherungsstreben in seitlicher Richtung, das heißt in Richtung parallel zu einer Kante des Daches, voneinander beabstandet sind, vorzugsweise in regelmäßigen Abständen, und ein Abstand zwischen benachbarten Sicherungsstreben größer ist als eine Breite einer einzelnen Sicherungsstrebe. Derart weit voneinander seitlich beabstandete Sicherungsstreben können zu einer Reduzierung des Gewichts der Aufzugkabine und/oder einer Verminderung des durch die Sicherungsstreben bewirkten Luftwiderstands beitragen.

Gemäß einer Ausführungsform sind die Sicherungsstreben entlang von Kanten des Dachs in Abständen von weniger als 30cm zueinander angeordnet. Eine solche geringe Beabstandung zwischen benachbarten Sicherungsstreben kann notwendig sein, um zu verhindern, dass eine Person zwischen zwei benachbarten Sicherungsstreben hindurchrutschen kann.

Gemäß einer Ausführungsform sind die Sicherungsstreben zumindest in einem über die Kante des Dachs überstehenden Bereich als längliche Metallprofile ausgebildet. Insbesondere können sie als längliche Metallhohlprofile ausgebildet sein. Solche Profile können mit dem weiter oben genannten Aspektverhältnis ausgebildet sein. Metallprofile bzw. Metallhohlprofile können eine sehr hohe mechanische Belastbarkeit bei gleichzeitig geringem Gewicht ermöglichen. Als Materialien können verschiedenste Metalle, beispielsweise Stahl, eingesetzt werden.

Generell können die Sicherungsstreben allerdings auch aus anderen Materialien und/oder mit einer anderen strukturellen bzw. geometrischen Ausbildung bereitgestellt werden. Beispielsweise können Sicherungsstreben aus Kunststoffen, insbesondere mechanisch hochbelastbaren faserverstärkten Kunststoffen, ausgebildet werden. Auch Verbundmaterialien können eingesetzt werden.

Gemäß einer Ausführungsform können die Sicherungsstreben im Wesentlichen bündig zu einer nach oben gerichteten Oberfläche des Daches angeordnet sein. "Bündig" kann hierbei bedeuten, dass eine nach oben gerichtete Oberfläche einer Sicherungsstrebe sich näherungsweise in einer selben Ebene erstreckt wie die nach oben gerichtete Oberfläche des Daches. "Im Wesentlichen bündig" kann dabei dahingehend ausgelegt werden, dass sich die Erstreckungsebene der nach oben gerichteten Oberfläche der Sicherungsstrebe allenfalls derart geringfügig von der Erstreckungsebene der nach oben gerichteten Oberfläche des Daches in vertikaler Richtung unterscheidet, dass zwischen der Oberfläche des Daches und der Oberfläche der Sicherungsstrebe weder ein signifikanter Absatz nach oben noch ein signifikanter Absatz nach unten auftritt. Ein höchstens generierter Absatz, das heißt ein maximal zulässiges Abweichen von einer idealen Bündigkeit, kann beispielsweise kleiner als 5 cm, vorzugsweise kleiner als 2 cm oder gar kleiner als 1 cm, gewählt sein. Damit kann unter anderem verhindert werden, dass die Sicherungsstrebe für auf dem Dach befindliche Personen zur "Stolperfalle" werden kann.

Gemäß einer Ausführungsform sind die Sicherungsstreben entlang ihrer Längserstreckungsrichtung gerade. Mit anderen Worten können die Sicherungsstreben als lineare Bauelemente bereitgestellt werden, beispielsweise als gerade Stäbe oder Rohre. Solche Sicherungsstreben können einfach gefertigt und montiert werden.

Alternativ können die Sicherungsstreben entlang ihrer Längserstreckungsrichtung gekrümmt oder geknickt ausgebildet sein. Die Sicherungsstrebe ist dabei zwar länglich, d.h. ist länger als breit, aber nicht über ihre gesamte Länge hin gerade sondern zumindest in Teilbereichen mit Krümmungen oder Knicken versehen.

Beispielsweise kann eine solche Krümmung oder Knick (z.B in Form einer Abwinkelung) derart ausgestaltet sein, dass eine Sicherungsstrebe sich zunächst von dem Dach der Aufzugkabine kommend senkrecht zu dessen Kante nach außen erstreckt, dann jedoch eine Krümmung oder einen Knick aufweist, so dass weiter außen liegende Bereiche der Sicherungsstrebe sich schräg oder gar parallel zur Kante des Daches erstrecken können. Insbesondere angrenzend an Ecken des Daches der Aufzugkabine können mithilfe solcher gekrümmter oder geknickter Sicherungsstreben auch dort vorherrschende Freiräume oder Spalte zwischen der Außenkontur der Aufzugkabine und umgebenden stationären Strukturen des Aufzugschachts ausreichend versperrt werden.

Gemäß einer Ausführungsform können die Sicherungsstreben an dem Dach oder an einer der Seitenwände oder sowohl an dem Dach als auch an einer der Seitenwände angebracht sein. Mit anderen Worten kann eine Sicherungsstrebe ausschließlich an dem Dach befestigt sein. Alternativ kann die Sicherungsstrebe ausschließlich an einer der Seitenwände befestigt sein. Als weitere Alternative kann die Sicherungsstrebe sowohl an dem Dach als auch an einer der Seitenwände befestigt sein.

Jede Befestigungsart kann hierbei gewisse Vorteile mit sich bringen. Beispielsweise kann die Sicherungsstrebe bei ausschließlichem Befestigen an dem Dach einfach montiert werden. Bei ausschließlichem Anbringen an einer der Seitenwände kann eine gute Bündigkeit der Sicherungsstrebe mit dem Dach erreicht werden. Eine Kombination aus Befestigung an dem Dach und Befestigung an einer Seitenwand kann einen guten Kompromiss zwischen einfacher Befestigung, guter Bündigkeit und gegebenenfalls eine hohe mechanische Stabilität ermöglichen. Die Sicherungsstrebe kann dabei beispielsweise mit dem Dach und/oder der Seitenwand fest verbunden und/oder in Teilbereichen lediglich auf Druck abgestützt sein.

Gemäß einer Ausführungsform der Aufzuganlage ist in dem Aufzugschacht wenigstens eine sich vertikal durch den Aufzugschacht erstreckende und/oder stationär in dem Aufzugschacht angebrachte Aufzugschachtkomponente angeordnet. Die Sicherungsstreben sind in diesem Fall an der Aufzugkabine in Bereichen lateral neben der Aufzugschachtkomponente angeordnet.

Mit anderen Worten können in dem Aufzugschacht beispielsweise stationär angebrachte Führungsschienen vorgesehen sein oder sich vertikal durch den Aufzugschacht erstreckende bewegliche Tragmittel wie beispielsweise Seile oder Riemen erstrecken. Diese Aufzugschachtkomponenten sollen selbstverständlich beim Verfahren der Aufzugkabine innerhalb des Aufzugschachts nicht mit den an der Aufzugkabine vorgesehenen und über deren Außenkontur überragenden Sicherungsstreben kollidieren. Andererseits sollen Freiräume zwischen der Aufzugkabine und der Aufzugschachtwand bzw. den Aufzugschachtkomponenten ausreichend durch die Sicherungsstreben blockiert werden. Durch Vorsehen der Sicherungsstreben in Bereichen lateral neben solchen Aufzugschachtkomponenten können beide Vorgaben erreicht werden.

Zum Schutz der Personen vor Verletzungen können die Sicherungsstreben wenigstens im Spalt befindlichen Abschnitt oder wenigstens im Bereich des freien Endes wenigstens nach oben hin mit einem Schaumstoff oder einem anderen Schutzmaterial versehen sein.

Es wird darauf hingewiesen, dass einige der möglichen Merkmale und Vorteile der Erfindung hierin mit Bezug auf unterschiedliche Ausführungsformen beschrieben sind. Insbesondere sind manche Merkmale und Vorteile mit Bezug auf die Aufzugkabine und andere Merkmale und Vorteile mit Bezug auf die Aufzuganlage beschrieben. Ein Fachmann erkennt, dass die Merkmale in geeigneter Weise kombiniert, angepasst und/oder ausgetauscht werden können, um zu weiteren Ausführungsformen der Erfindung zu gelangen. Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind.
Fig. 1 zeigt eine Seitenansicht auf eine Aufzugkabine innerhalb eines Aufzugschachts einer Aufzuganlage gemäß einer Ausführungsform der vorliegenden Erfindung.
Fig. 2 zeigt eine perspektivische Ansicht eines Teiles eines Dachbereichs einer Aufzugkabine gemäß einer Ausführungsform der Erfindung.
Fig. 3 zeigt eine Draufsicht von oben auf eine Aufzugkabine innerhalb eines Aufzugschachts einer Aufzuganlage gemäß einer Ausführungsform der vorliegenden Erfindung.
Fig. 4 zeigt eine perspektivische Ansicht einer Sicherungsstrebe an einer Aufzugkabine gemäß einer Ausführungsform der Erfindung.
Fig. 5 zeigt eine Seitenansicht einer alternativ ausgestalteten Sicherungsstrebe einer Aufzugkabine gemäß einer Ausführungsform der Erfindung.
Fig. 6(a) bis (f) zeigen mögliche Profile von Sicherungsstreben für erfindungsgemäße Aufzugkabinen.

Die Figuren sind lediglich schematisch und nicht maßstabsgetreu. Gleiche Bezugszeichen bezeichnen in den verschiedenen Figuren gleiche oder gleichwirkende Merkmale.

Fig. 1 zeigt eine Aufzugkabine 1, welche mithilfe eines seil- oder riemenartigen Tragmittels 3 innerhalb eines Aufzugschachts 5 einer Aufzuganlage 7 in vertikaler Richtung verfahren werden kann. Die Aufzugkabine 1 weist einen Boden 9, ein Dach 11 sowie mehrere Seitenwände 13 auf. An einer hin zu einem Stockwerk 17 gerichteten Seite weist die Aufzugkabine 1 ferner eine Aufzugtür 15 auf.

An einer rückwärtigen Seite der Aufzugkabine 1 befindet sich zwischen der dortigen Seitenwand 13 der Aufzugkabine 1 und einer Wand 19 des Aufzugschachts 5 ein Freiraum 23. In diesem Freiraum 23 können beispielsweise Aufzugschachtkomponenten und/oder ein Gegengewicht und/oder andere Komponenten stationär angebracht bzw. verfahren werden (in Fig. 1 nicht dargestellt). Der Freiraum 23 kann dabei Abmessungen von beispielsweise mehr als 30cm aufweisen, so dass eine auf dem Dach 11 der Aufzugkabine 1 befindliche Person zwischen der Aufzugkabine 1 und der Wand 19 des Aufzugschachts 5 durch den Freiraum 23 hindurchrutschen und abstürzen könnte.

Um dies zu verhindern, sind an der Aufzugkabine 1 mehrere längliche Seitenstreben 21 vorgesehen, die sich in näherungsweise horizontaler Richtung erstrecken und über eine von den Seitenwänden 13 gebildete Außenkontur der Aufzugkabine 1 nach außen hin zu den Wänden 19 des Aufzugschachts 5 überstehen.

Fig. 2 zeigt eine perspektivische Ansicht auf einen Teilbereich der Aufzugkabine 1. Fig. 3 zeigt eine Draufsicht auf das Dach 11 einer Aufzugkabine 1 innerhalb eines Aufzugschachts 5. Mehrere längliche Sicherungsstreben 21 sind im Bereich des Dachs 11 angeordnet und ragen seitlich über die Seitenwände 13 hinaus ab.

Die Sicherungsstreben 21 sind dabei lateral, das heißt in einer Richtung parallel zu einer Kante 25 des Daches 11, voneinander beabstandet angeordnet. Ein lateraler Abstand D zwischen benachbarten Sicherungsstreben 21 ist dabei deutlich größer als eine Breite b der einzelnen Sicherungsstreben 21. Insbesondere ist der laterale Abstand D zwischen benachbarten Sicherungsstreben 21 kleiner als 30cm.

Die länglichen Sicherungsstreben 21 sind dabei derart an der Aufzugkabine 1 angeordnet und ausgebildet und ragen derart mit eine Länge 1 in den Freiraum 23 hinein, dass zusätzlich zu dem Abstand D zwischen benachbarten Sicherungsstreben 21 auch ein Abstand zwischen den Sicherungsstreben 21 und einer benachbarten Wand 19 des Aufzugschachts 5 bzw. einer an dieser Wand 19 angebrachten Aufzugschachtkomponente 27, 29, 31 kleiner als 30cm ist. Die Aufzugschachtkomponenten können beispielsweise Führungsschienen 29 und deren Halterungen 27 sein oder durch Teilbereiche 31 der Tragmittel 3 gebildet sein.

Zusätzlich zu gerade ausgebildeten Sicherungsstreben 21 können auch geknickt ausgebildete Sicherungsstreben 22 vorgesehen sein. Derartige geknickt ausgebildete Sicherungsstreben 22 können insbesondere nahe einer Ecke 33 der Kontur der Aufzugkabine 1 dazu dienen, um lokal auch in dort existente Teile des Freiraums 23 ragen und diesen absturzsichernd blockieren zu können.

Fig. 4 zeigt eine einfache Ausgestaltung einer Sicherungsstrebe 21 und deren Befestigung an dem Dach 11 einer Aufzugkabine 1. Die Sicherungsstrebe 21 ist als stabförmiges Metallprofil mit rechteckigem, insbesondere quadratischem, Querschnitt ausgebildet. Die Sicherungsstrebe 21 liegt mit einem Teilbereich 37 auf dem Dach 11 auf und ist an diesem mit einem Befestigungsmittel 35 wie beispielsweise einer Schraube, einer Niete oder Ähnlichem befestigt. Es können auch mehrere Befestigungsmittel 35 vorgesehen sein, um die Sicherungsstrebe verdrehsicher befestigen zu können. Ein weiterer Teilbereich 39 der Sicherungsstrebe 21 ragt quer, vorzugsweise senkrecht, über die Kante 25 des Daches 11 nach außen ab und somit in den Freiraum 23 hinein. Die Sicherungsstrebe 21 ist dabei strukturell derart ausgestaltet, dass ihre Breite b allenfalls doppelt so groß ist wie ihre Höhe h. Die Sicherungsstrebe 21 ragt somit nicht flächig von dem Dach 11 nach außen ab, sondern lediglich linear, näherungsweise als eindimensionale Struktur.

Fig. 5 zeigt eine spezielle, vorteilhafte Ausgestaltung einer Sicherungsstrebe 21 in Seitenansicht auf die Aufzugkabine 1. In dem seitlich über das Dach 11 nach außen überstehenden Teilbereich 39 ist die Sicherungsstrebe 21 dabei als längliches Metallprofil 43 ausgebildet. Ein mit dem Dach 11 überlappender Teilbereich 37 der Sicherungsstrebe 21 ist hingegen lediglich als verhältnismäßig flaches Blech ausgeführt und mithilfe der Befestigungsvorrichtung 35 an dem Dach 11 befestigt. Ein zusätzlicher Winkel 41 kann vorgesehen sein, um die Sicherungsstrebe 21 zusätzlich auf Druck an der Seitenwand 13 der Aufzugkabine 1 abstützen zu können. In einer solchen Ausgestaltung ist eine Oberfläche 45 der Sicherungsstrebe 21 näherungsweise bündig mit einer Oberfläche 47 des Dachs 11. Dennoch kann die Sicherungsstrebe 21 hohen mechanischen Belastungen standhalten, da sie ergänzend seitlich an der Seitenwand 13 der Aufzugkabine 1 abgestützt ist.

In den Fig. 6(a) bis (f) sind verschiedene Möglichkeiten von Profilen bzw. Hohlprofilen 43 dargestellt, mit denen die gesamte Sicherungsstrebe 21 oder lediglich zum Beispiel Teilbereiche 39 derselben ausgebildet sein können. Jedes dieser Profile trägt zu einer hohen mechanischen Stabilität der Sicherungsstrebe 21 insbesondere bei Belastung in vertikaler Richtung bei. Die Sicherungsstreben 21 können zusätzlich eine (nicht dargestellte) Schaumstoffschicht oder ein anderes Schutzmaterial aufweisen. Die Schaumstoffschicht kann die Sicherungsstreben 21 vollständig ummanteln oder nur an der oben gerichteten Oberfläche der Sicherungsstrebe 21 angebracht sein. Dank der Schaumstoffschicht können Personen vor Verletzungen weiter geschützt werden.

Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Aufzugkabine (1) für eine Aufzuganlage (7), aufweisend:
einen Boden (9),
ein Dach (11),
mehrere Seitenwände (13), wobei die Seitenwände (13) in Draufsicht auf die Aufzugkabine (1) eine Außenkontur der Aufzugkabine (1) definieren, und
im Bereich wenigstens einer Kante (25) des Dachs (11) zum Schützen von Personen vor einem Absturz in einen Aufzugsschacht (5) der Aufzuganlage (7) eine die Kante (25) des Dachs (11) überragende Absturzsicherungsanordnung vorgesehen ist, wobei
die Absturzsicherungsanordnung aus mehreren länglichen, freistehenden Sicherungsstreben (21) besteht, welche von dem Dach (11) aus mit ihrer Längserstreckungsrichtung quer zur jeweiligen Kante (25) des Dachs (11) über die Außenkontur der Aufzugkabine (1) nach außen überstehen, **dadurch gekennzeichnet, dass** die Sicherungsstreben (21) derart in Abständen (D) zueinander auf dem Dach (11) angeordnet sind, dass ein Hindurchfallen der zu schützenden Person zwischen zwei benachbarten Sicherungsstreben (21) verhindert werden kann.

2. Aufzugkabine nach Anspruch 1, wobei die Sicherungsstreben (21) eine Breite (b), gemessen senkrecht zur ihrer Längserstreckungsrichtung und parallel zur Erstreckungsebene des Daches (11), aufweisen, die kleiner ist als ein Zweifaches einer Höhe (h), gemessen senkrecht zur ihrer Längserstreckungsrichtung und senkrecht zur Erstreckungsebene des Daches (11), der Sicherungsstreben (21).

3. Aufzugkabine nach einem der vorangehenden Ansprüche, wobei die Sicherungsstreben (21) eine Breite (b), gemessen senkrecht zur ihrer Längserstreckungsrichtung und parallel zur Erstreckungsebene des Daches (11), von weniger als 10cm aufweisen.

4. Aufzugkabine nach einem der vorangehenden Ansprüche, wobei die Sicherungsstreben (21) eine Höhe (h), gemessen senkrecht zur ihrer Längserstreckungsrichtung und senkrecht zur Erstreckungsebene des Daches (11), von mehr als 2cm aufweisen.

5. Aufzugkabine nach einem der vorangehenden Ansprüche, wobei die Sicherungsstreben (21) mit einer Länge (1) von wenigstens 5cm über die Außenkontur der Aufzugkabine (1) nach außen überstehen.

6. Aufzugkabine nach einem der vorangehenden Ansprüche, wobei ein seitlicher Abstand (D) zwischen benachbarten Sicherungsstreben (21) größer ist als eine Breite (b) der Sicherungsstreben (21).

7. Aufzugkabine nach einem der vorangehenden Ansprüche, wobei die Sicherungsstreben (21) entlang von Kanten (25) des Daches (11) in Abständen (D) von weniger als 30cm zueinander angeordnet sind.

8. Aufzugkabine nach einem der vorangehenden Ansprüche, wobei die Sicherungsstreben (21) zumindest in einem über die Kante (25) des Dachs (11) überstehenden Bereich (39) als längliche Metallprofile (43), insbesondere Metallhohlprofile, ausgebildet sind.

9. Aufzugkabine nach einem der vorangehenden Ansprüche, wobei die Sicherungsstreben (21) im Wesentlichen bündig zu einer nach oben gerichteten Oberfläche (47) des Daches (11) angeordnet sind.

10. Aufzugkabine nach einem der vorangehenden Ansprüche, wobei die Sicherungsstreben (21) entlang ihrer Längserstreckungsrichtung gerade sind.

11. Aufzugkabine nach einem der vorangehenden Ansprüche 1 bis 9, wobei die Sicherungsstreben (21) entlang ihrer Längserstreckungsrichtung gekrümmt oder geknickt sind.

12. Aufzugkabine nach einem der vorangehenden Ansprüche, wobei die Sicherungsstreben (21) an dem Dach (11) oder an einer der Seitenwände (13) oder sowohl an dem Dach (11) als auch an einer der Seitenwände (13) angebracht sind.

13. Aufzuganlage (7) aufweisend:
einen Aufzugschacht (5);
eine Aufzugkabine (1) gemäß einem der Ansprüche 1 bis 12,
wobei die Sicherungsstreben (21) einer Absturzsicherungsanordnung derart an der Aufzugkabine (1) angeordnet sind, dass sowohl eine Beabstandung (D) zwischen benachbarten Sicherungsstreben (21) als auch ein Abstand zwischen einer Sicherungsstrebe (21) und einer Wand (19) des Aufzugschachts (5) bzw. einer an der Wand (19) angebrachten Aufzugschachtkomponente (27, 29, 31) für alle Sicherungsstreben (21) kleiner ist als 30cm.

14. Aufzuganlage nach Anspruch 13, wobei in dem Aufzugschacht (5) wenigstens eine sich vertikal durch den Aufzugschacht (5) erstreckende und/oder stationär in dem Aufzugschacht (5) angebrachte Aufzugschachtkomponente (27, 29, 31) angeordnet ist und wobei die Sicherungsstreben (21) an der Aufzugkabine (1) in Bereichen lateral neben der Aufzugschachtkomponente (27, 29, 31) angeordnet sind.

## Claims

1. An elevator cab (1) for an elevator system (7), comprising:
a floor (9),
a roof (11),
a plurality of side walls (13), the side walls (13) defining an outer contour of the elevator cab (1) in a top view of the elevator cab (1), and
a fall-prevention arrangement that projects beyond the edge (25) of the roof (11) being provided in the region of at least one edge (25) of the roof (11), in order to protect people from falling into an elevator shaft (5) of the elevator system (7),
wherein the fall-prevention arrangement consists of a plurality of elongate, freestanding safety bars (21), the longitudinal extension direction of which safety bars protrudes outward beyond the outer contour of the elevator cab (1) from the roof (11), transversely to the relevant edge (25) of the roof (11), ***characterized in that*** the safety bars (21) being arranged on the roof (11) so as to be at mutual spacings (D) such that it is possible to prevent the person to be protected from falling through between two adjacent safety bars (21).

2. The elevator cab according to claim 1, wherein a width (b) of the safety bars (21), measured perpendicularly to the longitudinal extension direction thereof and in parallel with the extension plane of the roof (11), is smaller than twice a height (h) of the safety bars (21), measured perpendicularly to the longitudinal extension direction thereof and perpendicularly to the extension plane of the roof (11).

3. The elevator cab according to either of the preceding claims, wherein a width (b) of the safety bars (21), measured perpendicularly to the longitudinal extension direction thereof and in parallel with the extension plane of the roof (11), is less than 10 cm.

4. The elevator cab according to any of the preceding claims, wherein a height (h) of the safety bars (21), measured perpendicularly to the longitudinal extension direction thereof and perpendicularly to the extension plane of the roof (11), is greater than 2 cm.

5. The elevator cab according to any of the preceding claims, wherein the safety bars (21) protrude outward beyond the outer contour of the elevator cab (1) by a length (1) of at least 5 cm.

6. The elevator cab according to any of the preceding claims, wherein a lateral spacing (D) between adjacent safety bars (21) is greater than a width (b) of the safety bars (21).

7. The elevator cab according to any of the preceding claims, wherein the safety bars (21), are arranged along edges (25) of the roof (11) so as to be at mutual spacings (D) of less than 30 cm.

8. The elevator cab according to any of the preceding claims, wherein the safety bars (21) are formed as elongate metal profiles (43), in particular hollow metal profiles, at least in a region (39) protruding beyond the edge (25) of the roof (11).

9. The elevator cab according to any of the preceding claims, wherein the safety bars (21), are arranged so as to be substantially flush with an upwardly oriented surface (47) of the roof (11).

10. The elevator cab according to any of the preceding claims, wherein the safety bars (21) are straight in the longitudinal extension direction thereof.

11. The elevator cab according to any of the preceding claims 1 to 9, wherein the safety bars (21) are curved or bent in the longitudinal extension direction thereof.

12. The elevator cab according to any of the preceding claims, wherein the safety bars (21) are attached to the roof (11) or to one of the side walls (13), or both to the roof (11) and to one of the side walls (13).

13. An elevator system (7), comprising:
an elevator shaft (5);
an elevator cab (1) according to any of claims 1 to 12,
wherein the safety bars (21) of a fall-prevention arrangement are arranged on the elevator cab (1) such that both a spacing (D) between adjacent safety bars (21),
and a spacing between a safety bar (21) and a wall (19) of the elevator shaft (5) or
an elevator shaft component (27, 29, 31) attached to the wall (19), are less than 30 cm for all the safety bars (21).

14. The elevator system according to claim 13, wherein at least one elevator shaft component (27, 29, 31) that extends vertically through the elevator shaft (5) and/or is attached in a stationary manner in the elevator shaft (5) is arranged in the elevator shaft (5), and wherein the safety bars (21) are arranged on the elevator cab (1) in regions that are laterally adjacent to the elevator shaft components (27, 29, 31).

## Revendications

1. Cabine d'ascenseur (1) d'une installation d'ascenseur (7), comprenant :
un plancher (9),
un plafond (11),
plusieurs parois latérales (13), les parois latérales (13) définissant un pourtour extérieur de la cabine d'ascenseur (1) lorsque la cabine d'ascenseur (1) est vue de dessus, et
dans la zone d'au moins une arête (25) du plafond (11), un dispositif de protection contre les chutes faisant saillie d'une arête (25) du plafond (11) est prévu afin de protéger les personnes contre toute chute dans une cage d'ascenseur (5) de l'installation d'ascenseur (7),
le dispositif de protection contre les chutes étant constitué plusieurs supports de sécurité (21) de forme allongée, autoportants et faisant saillie du plafond (11) vers l'extérieur sur le pourtour extérieur de la cabine d'ascenseur (1), et dont la direction longitudinale est perpendiculaire à l'arête (25) respective du plafond (11), **caractérisée en ce que**
les supports de sécurité (21) sont disposés à des intervalles (D)
les uns par rapport aux autres sur le plafond (11), de sorte qu'une chute de la personne à protéger peut être empêchée entre deux supports de sécurité (21) adjacents.

2. Cabine d'ascenseur selon la revendication 1, dans laquelle les supports de sécurité (21) ont une largeur (b) mesurée perpendiculairement à sa direction longitudinale et parallèlement au plan d'extension du plafond (11), laquelle largeur est inférieure à deux fois la hauteur (h), mesurée perpendiculairement à sa direction longitudinale et perpendiculairement au plan d'extension du plafond (11), des supports de sécurité (21).

3. Cabine d'ascenseur selon l'une des revendications précédentes, dans laquelle les supports de sécurité (21) ont une largeur (b), mesurée perpendiculairement à sa direction longitudinale et parallèlement au plan d'extension du plafond (11), inférieure à 10 cm.

4. Cabine d'ascenseur selon l'une des revendications précédentes, dans laquelle les supports de sécurité (21) ont une hauteur (h), mesurée perpendiculairement à sa direction longitudinale et perpendiculairement au plan d'extension du plafond (11), supérieure à 2 cm.

5. Cabine d'ascenseur selon l'une des revendications précédentes, dans laquelle les supports de sécurité (21) font saillie vers l'extérieur d'une longueur (1) d'au moins 5 cm sur le pourtour extérieur de la cabine d'ascenseur (1).

6. Cabine d'ascenseur selon l'une des revendications précédentes, dans laquelle un intervalle latéral (D) entre des supports de sécurité (21) adjacents est supérieur à une largeur (b) des supports de sécurité (21).

7. Cabine d'ascenseur selon l'une des revendications précédentes, dans laquelle les supports de sécurité (21) sont disposés les uns par rapport aux autres le long des arêtes (25) du plafond (11) à des intervalles (D) inférieurs à 30 cm.

8. Cabine d'ascenseur selon l'une des revendications précédentes, dans laquelle les supports de sécurité (21) sont réalisés au moins dans une zone (39) faisant saillie sur l'arête (25) du plafond (11) sous forme de profilés métalliques allongés (43), en particulier de profilés creux métalliques.

9. Cabine d'ascenseur selon l'une des revendications précédentes, dans laquelle les supports de sécurité (21) sont disposées sensiblement en affleurement avec une surface (47) orientée vers le haut du plafond (11).

10. Cabine d'ascenseur selon l'une des revendications précédentes, dans laquelle les supports de sécurité (21) sont droits le long de leur direction longitudinale.

11. Cabine d'ascenseur selon l'une des revendications précédentes 1 à 9, dans laquelle les supports de sécurité (21) sont incurvés ou courbés le long de leur direction longitudinale.

12. Cabine d'ascenseur selon l'une des revendications précédentes, dans laquelle les supports de sécurité (21) sont montés au niveau du plafond (11) ou de l'une des parois latérales (13) ou aussi bien au niveau du plafond (11) que de l'une des parois latérales (13).

13. Installation d'ascenseur (7) comprenant :
une cage d'ascenseur (5) ;
une cabine d'ascenseur (1) selon l'une des revendications 1 à 12,
dans laquelle les supports de sécurité (21) d'un dispositif de protection contre les chutes sont disposés au niveau de la cabine d'ascenseur (1) de sorte qu'un espacement (D) entre les supports de sécurité (21) adjacents ainsi qu'un intervalle entre un support de sécurité (21) et une paroi (19) de la cage d'ascenseur (5) ou d'un composant de cage d'ascenseur (27, 29, 31) monté au niveau de la paroi (19) pour tous les supports de sécurité (21) est inférieur à 30 cm.

14. Installation d'ascenseur selon la revendication 13, dans laquelle au moins un composant de cage d'ascenseur (27, 29, 31) s'étendant verticalement à travers la cage d'ascenseur (5) et/ou monté de manière immobile dans la cage d'ascenseur (5) est disposé dans la cage d'ascenseur (5), et dans laquelle des supports de sécurité (21) sont disposés au niveau de la cabine d'ascenseur (1) dans des zones latéralement à proximité du composant de cage d'ascenseur (27, 29, 31).
